# FASCICULE DE BREVET EUROPEEN

(11) **EP 0 275 799 B1**
(45) Date de publication et mention de la délivrance du brevet: **18.07.1990**
(21) Numéro de dépôt: 87420300.3
(22) Date de dépôt: 02.11.1987
(51) Int. Cl.: A63B 49/08

(54) **Embout pour manche de raquette de tennis et autres similaires et raquette équipée de cet embout**
Endstück für den Griff eines Tennisschlägers und anderen Ballschlägern, sowie Schläger mit diesem Endstück
Ferrule for the handle of a tennis racket and of other ball-striking implements, and racket provided with this ferrule

(30) Priorité: 19.12.1986 FR 8618456
(43) Date de publication de la demande: 27.07.1988
(73) Titulaire: Muraour, Renaud, F-26200 Montelimar (FR)
(72) Inventeur: Muraour, Renaud, F-26200 Montelimar (FR)
(74) Mandataire: Maureau, Philippe

(56) Documents cités:
- GB-A- 323 485
- GB-A- 345 584
- US-A- 1 917 236
- US-A- 2 023 843

## Description

La présente invention concerne un embout pour manche de raquette de tennis et autres similaires, et raquette équipée de cet embout, et qui est destiné à être appliqué contre l'extrémité libre de ce manche ou à en constituer éventuellement l'organe de fermeture si ce manche est tubulaire.

Il est connu que la prise de raquette, c'est-à-dire la position angulaire du manche dans la main d'un joueur de tennis ou autre, est déterminée par la nature du coup que ce joueur s'apprête à exécuter, tel que coup droit, plat, coupé, ou lifté, revers plat, coupe ou lifté, service et smash.

Au cours de son apprentissage et malgré la forme octogonale, régulière ou non, de la section transversale des manches de raquettes, il est difficile, notamment pour un joueur débutant, de repérer et par conséquent d'adopter la bonne prise avant chacun de ses coups.

Il est connu, notamment par le document US-A 1 917 236, de recouvrir le manche de la raquette de signes permettant au joueur de repérer les bonnes prises de raquette correspondant aux différents coups à exécuter. Malheureusement, en raison de leur emplacement, ces signes sont soit rapidement effacés par l'usage, soit totalement supprimés au changement de gripp, c'est-à-dire au changement du ruban qui habille généralement les manches de raquettes.

La présente invention vise à remédier à cet inconvénient, en fournissant des moyens permettant un repérage facile de la bonne prise de raquette.

A cet effet, l'embout qu'elle concerne est constitué au moins par un élément plat, dont le périmètre octogonal correspond sensiblement à celui de la section transversale de l'extrémité libre d'un manche de raquette et qui comporte au moins deux secteurs triangulaires différenciés adjacents, dont un sommet coïncide avec l'axe longitudinal du manche considéré et dont le côté opposé à ce sommet est constitué par l'un des côtés adjacents de son périmètre octogonal, cet élément étant destiné à être fixé à l'extrémité libre du manche, dans une position angulaire déterminée, la différenciation des secteurs triangulaires permettant un positionnement angulaire correct du manche, par rapport à un point précis de la main du joueur.

II suffit ensuite d'indiquer au joueur la position que doit occuper, pour chaque coup envisagé, l'un de ces secteurs par rapport à un point précis de sa main qui tient la raquette, pour qu'il adopte rapidement et sans difficulté, la bonne prise de raquette.

Par exemple, si le point précis de la main à considérer est l'éminence hypothénar, l'embout est fixé à l'extrémité libre du manche, de manière que les secteurs triangulaires différenciés soient disposés en conséquence par rapport au plan médian du cadre de la raquette, c'est-à-dire de son tamis, de telle sorte que chacun d'eux correspond à la zone du manche qui doit être recouverte par l'éminence hypothénar de la main du joueur, pour l'exécution d'un coup déterminé.

On conçoit aisément que cet embout facilite considérablement l'apprentissage des jeux ayant recours à l'utilisation d'une raquette.

L'élément plat peut être constitué simplement par un film auto-collant, ou par une plaquette rigide fixée, de n'importe quelle manière appropriée, à l'extrémité libre du manche, ou encore constituant l'organe de fermeture du manche lorsque ce dernier est tubulaire.

Suivant une forme d'exécution simple de l'invention, chacun des secteurs triangulaires de l'embout possède une couleur propre qui le différencie des autres.

Dans le cas où l'embout du manche de raquette est constitué par un cabochon emboîtable sûr l'extrémité libre du manche, c'est-à-dire dans le cas où l'élément plat de l'embout est bordé par une virole cylindrique apte à épouser, en le serrant, le périmètre de l'extrémité libre du manche, chaque secteur triangulaire porté par l'élément plat de l'embout est prolongé, sur la face externe de sa virole, par un secteur cylindrique dont la caractéristique distinctive, couleur ou autre, est la même.

Suivant une autre caractéristique de l'invention, pour permettre au joueur de faire pivoter son manche de raquette de 180_{°} sans perdre l'avantage des repères sectoriels, il est prévu deux jeux de secteurs triangulaires et cylindriques sur l'embout, le second jeu étant disposé symétriquement au premier, par rapport à l'axe du manche.

De toute façon, l'invention sera bien comprise, à l'aide de la description qui suit, en référence au dessin schématique annexé représentant, à titre d'exemple non-limitatif, une forme d'exécution de cet embout et son mode d'utilisation:
Figure 1 est une vue en perspective de l'extrémité libre d'un manche de raquette de tennis équipé de cet embout;
Figures 2, 3 et 4 sont des vues par derrière de cette raquette de tennis, tenue par un joueur de tennis droitier, illustrant trois prises de raquettes différentes correspondant, respectivement, à un coup droit, à un service, à un revers normal ou à un smash, et à un revers lifté ;
Figure 5 est une vue en perspective de l'extrémité libre d'un manche de raquette équipé d'un embout résultant d'une variante d'exécution de l'invention ;
Figure 6 est une vue similaire à figure à figure 2 illustrant un mode d'utilisation de la raquette, suplé- mentaire de ceux illustrés par les figures 2 à 4 ;
Figure 7 est une vue similaire à figure 1 montrant une autre variante d'exécution de l'embout de l'invention.

Comme le montre la figure 1, l'embout 2 selon l'invention est constitué par un élément plat sous forme de film, feuille ou plaquette, dont le périmètre est adapté à celui de la section transversale de l'extrémité libre du manche 3 d'une raquette. Ce périmètre est donc octogonal.

Cet embout 2 est destiné à être fixé, par n'importe quel moyen approprié, contre l'extrémité libre du manche 3 de la raquette, ou il peut aussi bien constituer l'organe de fermeture de ce manche lorsque celui-ci est tubulaire, ce qui se rencontre fréquem- ment.

Cet embout 2 présente trois secteurs triangulaires différenciés 4, 5 et 6. Chaque secteur triangulaire possède un sommet 7 coïncidant avec l'axe longitudinal 3a du manche 3, tandis que le côté opposé à ce sommet 7 de chacun des secteurs triangulaires 4, 5 et 6 est constitué par l'un de trois côtés adjacents 4a, 5a et 6a du périmètre octagonal de l'embout 2.

Chaque secteur triangulaire 4, 5, 6 est destiné à désigner la zone du manche 3 qui doit être recouverte par l'éminence hypothénar de la main 8 du joueur. Sur les figures 2 à 4, cette éminence hypothénar est repérée par la flèche 9.

La différenciation entre les différents secteurs triangulaires 4, 5 et 6 peut être réalisée de n'importe quelle manière appropriée et notamment par des colorations différentes. Il sera donc facile au joueur débutant de saisir le manche 3 de sa raquette avec la bonne position angulaire, c'est-à-dire d'adopter une bonne prise de raquette ; il suffira pour cela qu'il sache quelle zone, correspondant à l'un des trois secteurs triangulaires 4, 5 et 6, doit être couverte par son éminence hypothénar 9 pour chacun des coups qu'il et susceptible de réaliser.

En conséquence, pour adopter une bonne prise de raquette, il suffira au joueur de savoir :
- que pour exécuter un coup droit, il doit tenir le manche 3 de sa raquette de manière que son éminence hypothénar recouvre la zone de son manche correspondant au secteur triangulaire 4, comme illustré sur la figure 2,
- que pour exécuter un service, un revers normal ou un smash, son éminence hypothénar 9 doit recouvrir la zone du manche 3 correspondant au secteur triangulaire 5, comme illustré sur la figure 3,
- et qu'enfin, pour exécuter un revers lifté, il doit tenir le manche 3 de manière que son éminence hypothénar 9 recouvre la zone de son manche 3 correspondant au secteur triangulaire 6, comme illustré sur la figure 4.

Naturellement, l'embout 2 doit être fixé à l'extrémité libre du manche 3 de la raquette avec une position angulaire prédéterminée par le point de référence prescrit de la main du joueur. Dans l'exemple précité, où ce point de référence, est l'éminence hypothénar, l'embout 2 doit être positionné angulai- rement de manière que les trois secteurs triangulaires 4, 5 et 6 soient disposés symétriquement par rapport au plan médian 11 du cadre 12 de la raquette, qui est aussi le plan de son tamis. Ce positionnement correct est évidemment celui montré par les figures 2 à 4 du dessin.

Cet embout 2 peut être réalisé de différentes manières selon qu'il constitue un accessoire adaptable à une raquette, ou qu'il lui est associé dès la fabrication du manche. En effet, il peut se présenter tout simplement comme un film autocollant appliqué à l'extrémité libre du manche 3 d'une raquette, ou encore comme une plaquette rigide en matière plastique ou similaire, équipée de moyens permettant sa fixation à l'extrémité libre du manche 3 d'une raquette. Il peut aussi, comme indiqué précédemment, constituer l'organe de fermeture d'un manche 3 de raquette lorsque celui-ci est tubulaire.

Cet embout peut aussi être constitué par un cabochon, comme illustré par la figure 5 où il est désigné par la référence 2a. Dans ce cas, l'élément plat 2 lui servant de fond est bordé par une virole périphérique cylindrique 2'a dont la section transversale polygonale correspond à clle du mandre 3 de la raquette. Cette virole 2'a est dimensionnée de manière à pouvoir être engagée sur l'extrémité libre du manche 3 de la raquette en le serrant radialment. Dans ce cas, chaque secteur triangulaire 4,5 et 6 est prolongé, sur la face externe de la virole 2'a, par un secteur cylindrique portant le même signe distinctif que lui-même, respectivement 4', 5' et 6'. Cela facilite le repérage par le joueur de la bonne prise de raquette puisque cette disposition rend les secteurs plus facilement visibles.

Pour faciliter encore le réparage de la bonne prise de raquette par le joueur, suivant encore une autre caractéristique de l'invention et dans le cas où le manche 3 de la raquette est équipé, à son extrémité opposée à son extrémité libre portant l'embout 2, d'une bague 14, il est prévu, sur la face externe de cette bague, des secteurs cylindriques 4",5",6" dont chacun est disposé dans le prolongement de l'un des secteurs cylindriques 4' à 6' de la virole 2'a de l'embout 2a.

La figure 6, qui est une vue similaire aux figures 2 à 4, montre cet embout de raquette, qu'il soit ou non équipé d'une virole 2'a, dans le cas où il porte un quatrième secteur triangulaire, et éventuellement un secteur cylindrique, différents des trois premiers et désignés par les références, respectivement, 13 et 13'. Ces secteurs 13,13' correspondent à une prise de raquette permettant d'augmenter l'effet du lift en coup droit, cette prise de raquette étant généralement appelée "prise western". Il faut cependant noter que cette prise nécessite une grande expérience dans la pratique du tennis et n'est donc réservée qu'à des bons joueurs.

La figure 7 montre une variante d'exécution de l'embout de l'invention, que cet embout comporte ou non une virole cylindrique 2'a. Partant du principe que les trois ou quatre secteurs triangulaires 4 à 6 et 13 et éventuellement cylindriques 4' à 6' et 13' à 4" à 6" et 13", ne s'étendent pas sur plus de 180_{°}, il est prévu deux jeux de secteurs triangulaires et éventuellement cylindriques disposés symétriquement par rapport à l'axe 3" du manche 3 de la raquette. Cette disposition permet au joueur de faire pivoter sa raquette de 180_{°} sans perdre le bénétice de la présente des repères sectoriels triangulaires ou cylindriques facilitant sa prise de raquette.

## Revendications

1.- Embout pour manche de raquette de tennis et autres similaires, caractérisé en ce qu'il est constitué par un élément plat (2) dont le périmètre octogonal correspond à celui de la section transversale de l'extrémité libre d'un manche de raquette (3) et en ce qu'il comporte au moins deux secteurs triangulaires différenciés adjacents (4,5,6) dont un sommet (7) coïncide avec l'axe longitudinal (3a) du manche 3 et dont le côté (4,5a,6a) opposé à ce sommet (7) est constitué par l'un des côtés adjacents de son périmètre octogonal, cet élément étant destiné à être fixé à l'extrémité libre du manche (3) dans une position angulaire déterminée, de sorte que la différenciation des secteurs triangulaires (4,5,6) permette un positionnement angulaire correct du manche (3) par rapport à un point précis de la main (8) du joueur.

2.- Embout selon la revendication 1, caractérisé en ce que, dans le cas où le point précis à considérer de la main (8) du joueur est l'éminence hypothénar, il est fixé à l'extrémité libre du manche (3) de la raquette de manière que les secteurs triangulaires différenciés (4,5,6) soient disposés en conséquence par rapport au plan médian (11) du cadre (12) de la raquette, c'est-à-dire de son tamis, de telle sorte que chacun d'eux correspond à la zone du manche (3) qui doit être recouverte par l'éminence hypothénar (9) de a main (8) du joueur pour l'exécution d'un coup déterminé.

3.- Embout selon l'une quelconque des revendications précédentes, caractérisé en ce qu'il est constitué par un film autocollant applicable sur l'extrémité libre du manche (3) de la raquette.

4.- Embout selon l'une des revendications 1 et 2, caractérisé en ce qu'il est constitué par une plan- quette rigide en matière plastique ou similaire, fixée de n'importe quelle manière appropriée à l'extrémité libre du manche (3) de la raquette.

5.- Embout selon la revendication 1 ou la revendication 2, caractérisé en ce que, lorsque le manche (3) est tubulaire, il est constitué par l'organe de fermeture de l'extrémité libre du manche (3).

6.- Embout selon la revendication 1, caractérisé en ce qu'il est conformé en cabochon (2a), c'est-à-dire qu'il comporte un élément plat ou plaquette de fond (2) et une virole cylindrique (2'a) apte à épouser, en le serrant, le périmètre de l'extrémité libre du manche (3).

7.- Embout selon la revendication 6, caractérisé en ce que chaque secteur triangulaire (4 à 6) porté par l'élément plat de l'embout (2a) est prolongé, sur la face externe de sa virole (2'a), par un secteur cylindrique (4' à 6'), dont la caractéristique distinctive est la même.

8. Embout selon l'une quelconque des revendications précédentes, caractérisé en ce qu'il est prévu deux jeux de secteurs triangulaires (4 à 6) et cylindriques (4' à 6') sur l'embout (2,2a), le second jeu de secteurs étant disposé symétriquement au premier, par rapport à l'axe (3') du manche (3).

9. Embout selon l'une quelconque des revendications précédentes, caractérisé en ce que chacun de ses secteurs triangulaires (4, 5, 6) et cylindriques (4' à 6'), possède une couleur propre qui le différencie des deux autres.

## Patentansprüche

1. Ansatzstück für einen Tennisschlägergriff oder dergl., dadurch gekennzeichnet, daß es durch ein ebenes Element (2) gebildet ist, dessen achteckiger Umfang mit dem Querschnitt des freien Endes eines Schlägergriffs (3) übereinstimmt, und daß es wenigstens zwei unterschiedliche, aneinandergrenzende, dreieckige Sektoren (4, 5, 6) umfaßt, die jeweils eine Ecke (7), welche mit der Längsachse (3a) des Griffs (3) zusammenfällt, und eine dieser Ecke (7) gegenüberliegende Seite (4a, 5a, 6a) aufweisen, welche durch eine der aneinandergrenzenden Seiten des achteckigen Umfangs des Elements gebildet ist, wobei das Element dazu bestimmt ist, an dem freien Ende des Griffs (3) in einer vorbestimmten Winkelstellung befestigt zu werden derart, daß die Differenzierung der dreieckigen Sektoren (4, 5, 6) eine korrekte Winkeleinstellung des Griffs (3) in bezug auf einen bestimmten Punkt der Hand (8) des Spielers erlaubt.

2. Ansatzstück nach Anspruch 1, dadurch gekennzeichnet, daß es in dem Fall, daß der zu beachtende bestimmte Punkt der Spielerhand (8) der Kleinfingerballen ist, an dem freien Ende des Schlägergriffs (3) in der Weise angebracht ist, daß dementsprechend die unterschiedlichen dreieckigen Sektoren (4, 5, 6) in bezug auf die Mittelebene (11) des Schlägerrahmens (12), d.h. in bezug auf seine Bespannung, derart angeordnet sind, daß jeder von ihnen einem Bereich des Griffs (3) entspricht, der durch den Kleinfingerballen (9) der Spielerhand (8) für die Ausführung eines vorbestimmten Schlages verdeckt sein soll.

3. Ansatzstück nach einem der vorstehenden Ansprüche, dadurch gekennzeichnet, daß es durch einen selbstklebenden Film gebildet ist, der auf dem freien Ende des Schlägergriffs (3) anbringbar ist.

4. Ansatzstück nach Anspruch 1 und 2, dadurch gekennzeichnet, daß es durch eine aus Plastikmaterial oder dergl. hergestellte starre Scheibe gebildet ist, die auf eine beliebige, geeignete Art und Weise an dem freien Ende des Schlägergriffs (3) anbringbar ist.

5. Ansatzstück nach Anspruch 1 oder 2, dadurch gekennzeichnet, daß es, wenn der Griff (3) als Röhre ausgebildet ist, durch das Verschlußelement des freien Endes des Griffs (3) gebildet ist.

6. Ansatzstück nach Anspruch 1, dadurch gekennzeichnet, daß es dem Abschlußstück (2a) entspricht, d.h., daß es ein ebenes Element oder eine Bodenscheibe (2) und einen zylindrischen Mantel (2'a) umfaßt, der sich dem Umfang des freien Endes des Griffes (3) beim Einpressen anpaßt.

7. Ansatzstück nach Anspruch 6, dadurch gekennzeichnet, daß jeder der durch das obene Element des Ansatzstückes (2a) getragenen dreieckigen Sektoren (4-6) auf der äußeren Fläche des Elementmantels (2'a) durch einen zylindrischen Sektor verlängert ist, dessen Unterscheidungsmerkmal mit dem des jeweiligen Sektors (4-6) übereinstimmt.

8. Ansatzstück nach einem der vorstehenden Ansprüche, dadurch gekennzeichnet, daß zwei Gruppen an dreieckigen (4-6) und zylindrischen (4'-6') Sektoren auf dem Ansatzstück (2, 2a) vorgesehen sind, wobei die zweite Gruppe an Sektoren symmetrisch zu der ersten in bezug auf die Achse (3') des Griffes (3) angeordnet ist.

9. Ansatzstück nach einem der vorstehenden Ansprüche, dadurch gekennzeichnet, daß jeder dreieckige (4, 5, 6) und zylindrische (4'-6') Sektor eine geeignete Farbe besitzt, die ihn von zwei anderen unterscheidet.

## Claims

1. Lengthening piece for tennis racket handle and the like, characterized in that it is formed by a flat element (2) whereof the octagonal perimeter corresponds to that of the cross-section of the free end of a racket handle (3), and in that it has at least two differentiated adjacent triangular sectors (4, 5, 6) whereof a vertex (7) coincides with the longitudinal axis (3a) of the handle (3) and whereof the side (4a, 5a, 6a) opposite this vertex (7) is formed by one of the adjacent sides of its octagonal perimeter, this element being intended to be fixed to the free end of the handle (3) in a particular angular position such that the differentiation between the triangular sectors (4, 5, 6) allows correct angular positioning of the handle (3) in relation to a precise point in the hand (8) of the player.

2. Lengthening piece according to Claim 1, characterized in that, where the precise point to be considered in the hand (8) of the player is the hypo- thenar, the lengthening piece is fixed to the free end of the handle (3) of the racket such that the differentiated triangular sectors (4, 5, 6) are therefore arranged with respect to the central plane (11) of the frame (12) of the racket, that is to say of its strings, so that each of them corresponds to the region of the handle (3) which must be covered by the hypo- thenar (9) of the hand (8) of the player to perform a particular stroke.

3. Lengthening piece according to either of the preceding claims, characterized in that it is formed by a self-adhesive film applicable to the free end of the handle (3) of the racket.

4. Lengthening piece according to one of Claims 1 and 2, characterized in that it is formed by a rigid sheet of plastics material or the like, fixed in any appropriate manner to the free end of the handle (3) of the racket.

5. Lengthening piece according to Claim 1 or Claim 2, characterized in that if the handle (3) is tubular the lengthening piece is formed by the element closing the free end of the handle (3).

6. Lengthening piece according to Claim 1, characterized in that it is in the shape of a cap (2a), that is to say it has a flat element or base sheet (2) and a cylindrical collar (2'a) suitable for matching, while squeezing it, the perimeter of the free end of the handle (3).

7. Lengthening piece according to Claim 6, characterized in that each triangular sector (4 to 6) borne by the flat element of the lengthening piece (2a) is prolonged on the outer face of its collar (2'a) by a cylindrical sector (4' to 6') whereof the distinctive feature is the same.

8. Lengthening piece according to any one of the preceding claims, characterized in that two sets of triangular (4 to 6) and cylindrical (4' to 6') sectors are provided on the lengthening piece (2, 2a), the second set of sectors being arranged symmetrical with the first with respect to the axis (3') of the handle (3).

9. Lengthening piece according to any one of the preceding claims, characterized in that each of the triangular (4, 5, 6) and cylindrical (4' to 6') sectors has a different colour differentiating it from the other two.
